# EUROPÄISCHE PATENTSCHRIFT

(11) **EP 0 672 615 B1**
(45) Veröffentlichungstag und Bekanntmachung des Hinweises auf die Patenterteilung: **17.06.1998**
(21) Anmeldenummer: 95102946.1
(22) Anmeldetag: 02.03.1995
(51) Int. Cl.: B67C 7/00, B08B 9/46, B67C 3/30

(54) **Verfahren und Anlage zur Steuerung von Gebinden in Reinigungs- und/oder Abfüllanlagen**
A method and plant for controlling containers in cleaning and/or filling installations
Procédé et installation pour le contrôle des conteneurs dans des installations de nettoyage et/ou remplissage

(30) Priorität: 16.03.1994 DE 4408842
(43) Veröffentlichungstag der Anmeldung: 20.09.1995
(73) Patentinhaber: GEA Till GmbH & Co., D-65830 Kriftel (DE)
(72) Erfinder: Till, Volker, Dipl.-Ing., D-65719 Hofheim am Taunus (DE)
(74) Vertreter: KEIL & SCHAAFHAUSEN Patentanwälte

(56) Entgegenhaltungen:
- GB-A- 2 052 801
- GB-A- 2 182 434
- US-A- 3 648 742

## Beschreibung

Die Erfindung betrifft ein Verfahren zur Steuerung von Fässern, insbesondere von Kegs, in Reinigungs- und/oder Abfüllanlagen für Gebinde, bei dem die Fässer auf Behandlungsstationen gereinigt und/oder befüllt werden, wobei vor, an und/oder nach den Behandlungsstationen Funktionen und/oder Eigenschaften der Fässer sowie der Reinigungs- und/oder Füllvorgang überprüft werden, und bei dem das überprüfte Faß ausgesondert wird, wenn bei der Überprüfung ein Fehler festgestellt wird, sowie eine Anlage zur Durchführung eines solchen Vorgangs. Ein solches Verfahren ist aus GB 2 052 801 A bekannt.

In der Getränkeindustrie werden üblicherweise vollautomatisierte Reinigungs- und Abfüllanlagen eingesetzt, in denen die Fässer nicht nur auf einer Einzelmaschine sondern durch eine Vielzahl hintereinander oder aus Leistungsgründen auch parallel angeordneter Maschinen behandelt werden. Die Fässer werden üblicherweise in leerem Zustand an einer Aufgabestation der Anlage aufgegeben und durchlaufen die Reinigungs- und/oder Füllstationen bevor sie am anderen Ende der Anlage in gereinigtem und gefülltem Zustand entnommen und zu den Abnehmern transportiert werden. Die einzelnen Maschinen sind dabei durch Transportbahnen oder -bänder, auf denen die Fässer transportiert werden, verkettet.

Da in der Getränkeindustrie als Teilbereich der Lebensmittelindustrie hohe Anforderungen an die Sauberkeit der Fässer und die Qualität des Inhalts gestellt werden, sind zur Überprüfung der einzelnen Behandlungsschritte Kontrollen an den Behandlungsstationen vorgesehen. Werden bei diesen Kontrollen Fehler am Faß oder eine Fehlfunktion der Behandlungsstation, wie unzureichende Reinigung oder Füllung, festgestellt, so wird das Faß aus dem Produktionsfluß der Anlage ausgeschleust.

Zu diesem Zweck sind bei den jeweiligen Kontrollstellen an dem Transportband der Anlage Ausstoßer vorgesehen, die ein als fehlerhaft erkanntes Faß von dem Transportband auf ein mit diesem verbundenes Ausstoßband schieben, so daß die Reinigung und/oder Befüllung der übrigen Fässer durch das ausgesonderte Faß nicht gestört wird. Diese Ausstoßbänder enden üblicherweise in einer Sackgasse, in der die ausgesonderten Fässer stehen bleiben, bis sie von einer Bedienungsperson entfernt werden. Die Bedienungsperson überprüft dabei, ob das Faß defekt ist und repariert werden muß oder ob das Faß lediglich aufgrund eines Maschinenfehlers ausgesondert wurde, so daß es ohne Reparatur erneut verwendbar ist. Dieser Vorgang ist jedoch sehr zeitaufwendig und erfordert insbesondere bei den zunehmend steigenden Anlagenleistungen einen sehr hohen Personalaufwand.

Aus der GB 2 052 801 ist ein computergesteuertes Überwachungssystem für Reinigungs- und/oder Abfüllanlagen bekannt, welches die zentrale Verarbeitung anfallender Fehlerdaten ermöglicht. Hierzu sind entlang der Transportbänder an den einzelnen Behandlungsstationen Computer vorgesehen, welche an den von ihnen überwachten Stationen auftretende Fehler feststellen, speichern und diese Daten einem übergeordneten Computer zur Auswertung zur Verfügung stellen. Auf diese Weise kann die Funktion jeder einzelnen Behandlungsstation zentral überwacht werden. Ein derartiges System ist jedoch nicht in der Lage, entsprechend der Art des auftretenden Problems über die weitere Behandlung der zu füllenden Gebinde selbständig zu entscheiden, so daß keine merkliche Reduzierung des Bedienungsaufwands erzielt werden kann.

Aufgabe der Erfindung ist es daher, ein Verfahren und eine Anlage der eingangs genannten Art derart weiterzubilden, daß die Behandlung ausgesonderter Fässer vereinfacht und der Personalaufwand verringert wird.

Diese Aufgabe wird mit der Erfindung im wesentlichen durch ein Verfahren mit den Merkmalen des Anspruchs 1 gelöst.

Wird bei der Überprüfung ein faßbedingter Fehler festgestellt, so muß das Faß ausgesondert werden, während bei Feststellung eines maschinen- und/oder umgebungsbedingten Fehlers eine Wiederverwendung des Fasses möglich ist, da dieses selbst keinen Fehler aufweist. Da an den einzelnen Kontrollstationen der Anlage spezifische Fehler untersucht werden, läßt sich den einzelnen Kontrollstationen die Information zuordnen, ob es sich bei einem ggfs. festgestellten Fehler um einen faß-, maschinen- und/oder umgebungsbedingten Fehler handelt, so daß anhand dieser Zuordnung die weitere Behandlung des Fasses festgelegt werden kann. Erfahrungsgemäß läßt sich durch die automatische Wiedereinschleusung der aufgrund von maschinen- und/oder umgebungsbedingten Fehlern ausgesonderten Fässer die Anzahl der von einer Bedienungsperson zu begutachtenden Fässer auf etwa 20% reduzieren, so daß die Arbeitsbelastung wesentlich verringert wird.

Bei einer bevorzugten Ausgestaltung der Erfindung werden die aufgrund von maschinen- und/oder umgebungsbedingten Fehlern ausgesonderten Fässer dem Einlauf der Anlage, insbesondere dem Einlauf eines Vorreinigers oder einer ersten Innenreinigungsstation, zugeführt. Da bei dem aufgrund eines maschinen- oder umgebungsbedingten Fehlers ausgesonderten Faß der Reinigungs- oder Füllprozeß nicht ordnungsgemäß durchgeführt wurde, läßt sich das Faß nicht an der Aussonderungsstelle wieder in den Produktionsfluß der Anlage eingliedern. Zweckmäßigerweise wird daher der gesamte Reinigungs- und Füllprozeß erneut durchgeführt. Da in dem Vorreiniger einer Abfüllanlage üblicherweise die Überprüfung der Fülleigenschaften des Fasses erfolgt, kann durch die Einschleusung des ausgesonderten Fasses vor dem Vorreiniger sicherheitshalber erneut überprüft werden, ob das Faß selbst wirklich keinen Fehler aufweist, so daß durch diese Zusatzkontrolle Fehlfunktionen der Anlage vermieden werden. Bei Anlagen, die keinen Vorreiniger aufweisen, werden die Fässer entsprechend vor der ersten Innenreinigungsstation wieder eingeschleust.

Da die an nach dem Vorreiniger angeordneten Behandlungsstationen festgestellten Fehler aufgrund der vorangehenden Aussonderung fehlerhafter Fässer zu 99,9 % auf die Maschinen oder die Umgebung zurückzuführen sind, ist bei einer vereinfachten Ausführungsform der Erfindung vorgesehen, daß die an nach dem Vorreiniger bzw. der ersten Innenreinigungsstation angeordneten Behandlungsstationen ausgesonderten Fässer vor dem Vorreiniger bzw. der ersten Innenreinigungsstation wieder in den Produktionsfluß der Anlage eingeschleust werden. Dadurch kann an diesen Stationen eine Unterscheidung zwischen faßbedingten und maschinen- bzw. umgebungsbedingten Fehlern unterbleiben und die Fässer automatisch zu dem Einlauf der Anlage zurückgeführt werden.

Da bei Vorliegen eines Faßfehlers eine Wiederverwendung des Fasses nicht möglich ist, wird gemäß einer Weiterbildung des Erfindungsgedankens vorgeschlagen, daß die aufgrund von faßbedingten Fehlern ausgesonderten Fässer automatisch einer Reparaturstation zugeführt werden. Somit muß die Bedienungsperson der Anlage gar keine Fässer mehr selbst begutachten und zu der Reparaturstation tragen.

Wird das Faß nach dem Befüllen ausgesondert, so befindet sich in dem Faß ordnungsgemäße Produktflüssigkeit. Dies ist besonders häufig dann der Fall, wenn bei der nach der Füllung üblichen Inhaltskontrolle durch Wiegen eine Unterfüllung des Fasses festgestellt wird, oder wenn eine Leckage des Faßfittings festgestellt wird. Bei einer bevorzugten Ausgestaltung der Erfindung ist daher vorgesehen, daß die bei oder nach dem Füllen ausgesonderten Fässer vor einer Wiedereinschleusung in den Produktionsfluß der Anlage oder einer Aussonderung zur Reparaturstation einer Dekantierstation zugeführt werden, in der die Fässer entleert werden.

Um einen unnötigen Produktverlust zu vermeiden, ist erfindungsgemäß vorgesehen, daß die in der Dekantierstation gewonnene Produktflüssigkeit zur Befüllung anderer Fässer verwendet wird.

Eine Reinigungs- und/oder Abfüllanlage zur Durchführung des oben beschriebenen Verfahrens weist die Merkmale des Anspruchs 8 auf. Dadurch werden die an den verschiedenen Stationen der Abfüllanlage ausgesonderten Fässer in einem Förderband gebündelt und können kontrolliert am Einlauf der Anlage wieder eingeschleust werden.

Erfindungsgemäß mündet das Rückführband vor dem Vorreiniger bzw. der ersten Innenreinigungsstation in das Transportband, so daß die aufgrund von maschinen- und/oder umgebungsbedingten Fehlern ausgesonderten Fässer in dem Vorreiniger bzw. der ersten Innenreinigungsstation erneut auf faßbedingte Fehler überprüft werden können.

Um sicherzustellen, daß die aufgrund von faßbedingten Fehlern ausgesonderten Fässer nicht wiederverwendet sondern repariert werden, ist erfindungsgemäß vorgesehen, daß die Aussonderungsbänder für diese Fässer direkt zu einer Reparaturstation führen.

An manchen Stationen werden vorbereitende Behandlungsschritte, wie das Entfernen der Schutzkappe eines Fittings oder dgl., durchgeführt. Tritt bei einem solchen Vorgang ein Fehler auf, so kann er durch eine einfache Wiederholung des Behandlungsschritts wieder ausgeglichen werden. Bei einer bevorzugten Ausführungsform der Erfindung ist daher vorgesehen, daß bei Feststellung eines Fehlers an einer solchen Station das Faß automatisch wieder dem Einlauf dieser Station zugeführt wird, so daß der Fehler ohne aufwendige Umläufe des Fasses in der Anlage behoben werden kann.

Um die in ausgesonderten Fässern enthaltene Produktflüssigkeit wiedergewinnen zu können, weist die Abfüllanlage bei einer bevorzugten Weiterbildung der Erfindung eine Dekantierstation auf, in der die Fässer entleert werden.

Weiterbildungen, Vorteile und Anwendungsmöglichkeiten der Erfindung ergeben sich aus der nachfolgenden Beschreibung eines Ausführungsbeispiels und der Zeichnung. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung.

Die einzige Figur zeigt eine schematische Darstellung einer erfindungsgemäßen Reinigungs- und/oder Abfüllanlage.

Bei einer in der Zeichnung schematisch dargestellten Abfüllanlage wird an einer Aufgabestation A der Anlage ein in Draufsicht angedeutetes Faß 1 auf ein Transportband 2 gesetzt und durchläuft anschließend die Reinigungs- und/oder Abfüllanlage bevor es an einer Entnahmestation E der Abfüllanlage gereinigt und befüllt entnommen und zu den Abnehmern transportiert werden kann.

In der Abfüllanlage durchläuft das Faß 1 eine Vielzahl von Stationen, in denen es überprüft, gereinigt und befüllt wird. Da das Faß 1 üblicherweise mit einem nicht näher dargestellten Fitting nach oben auf Paletten angeliefert wird, die Reinigung und/oder Befüllung des Fasses 1 aber im allgemeinen mit nach unten gerichtetem Fitting durchgeführt wird, wird das Faß 1 zunächst in einem Wender 3 gedreht. Hierbei kann das Faß, bspw. mittels Bildverarbeitung, auf Deformationen des Faßkragens und/oder eine eventuelle Schiefstellung des Fittings untersucht werden. Wird dabei ein Fehler des Fasses 1 festgestellt, so wird das Faß 1 nach dem Wender 3 durch einen Ausstoßer 4 von dem Transportband 2 auf ein Aussonderungsband 5 geschoben, über welches das defekte Faß 1 einer Reparaturstation 6 zugeführt werden kann. Um die Übersichtlichkeit des Anlagenschemas zu erhöhen, sind die zu Reparaturstationen führenden Aussonderungsbänder durchweg mit gestrichelten Linien dargestellt.

Wird an dem Faß 1 kein Fehler festgestellt, so wird das Faß 1 von dem Transportband 2 zur nächsten Behandlungsstation weitertransportiert, bspw. zu einer Station 7, an welcher eine Schutzkappe des Fittings entfernt wird. Nach der Schutzkappenentfernungsstation 7 wird überprüft, ob die Schutzkappe ordnungsgemäß entfernt wurde. Ist dies nicht der Fall, so wird das Faß 1 über einen Ausstoßer 8 auf ein Ausstoßband 9 geschoben, über welches das Faß 1 für einen erneuten Durchlauf durch die Schutzkappenentfernungsstation 7 vor der Station 7 wieder in das Transportband 2 eingeschleust wird. Die Transportbänder, über die ein ausgesondertes Faß 1 wieder in den Produktionsfluß der Anlage eingeschleust wird, sind in der Zeichnung mit durchgezogenen Linien dargestellt.

Nach ordnungsgemäßen Durchlauf durch die Schutzkappenentfernungsstation 7 wird das Faß 1 nach Passieren eventueller weiterer Behandlungsstationen einem Vorreiniger 10 zugeführt. In dem Vorreiniger 10 werden die Fülleigenschaften des Fasses 1 überprüft. So wird u.a. die Dichtigkeit des Fasses 1, das Hubverhalten des Fittings und das Durchflußverhalten des Fasses überprüft. Wird dabei ein Fehler festgestellt, so handelt es sich um einen faßbedingten Fehler und das Faß 1 wird nach dem Vorreiniger 10 über einen Ausstoßer 11 von dem Transportband 2 auf ein Ausstoßband 12 geschoben, an das sich ein Aussonderungsband 12a anschließt, über welches das Faß 1 einer Reparaturstation 13 zugeführt werden kann.

Im Vorreiniger 10 können aber auch maschinen- oder medienbedingte Fehler auftreten. So kann nicht genug Dampf, Wasser oder Druck für eine ausreichende Vorreinigung des Fasses 1 zur Verfügung stehen. In einem solchen Fall weist das Faß 1 selbst jedoch keinen Fehler auf, so daß das Faß 1 über das Ausstoßband 12 einem Rückführband 14 zugeführt wird, über welches das Faß 1 vor dem Vorreiniger 10 wieder in das Transportband 2 eingeschleust wird. Somit durchläuft das Faß 1 die Faßprüfung in dem Vorreiniger 10 erneut.

Da in dem Vorreiniger 10 sowohl faß- als auch maschinen- und/oder umgebungsbedingte Fehler festgestellt werden, wird die durch eine Kontrollstation festgestellte Fehlerart dem Faß 1 als Information zugeordnet. Am Kreuzungspunkt des Ausstoßbandes 12 mit dem Rückführband 14 wird abhängig von der dem ausgesonderten Faß 1 zugeordneten Fehlerart über die Steuerung der Anlage festgelegt, ob das Faß 1 über das Aussonderungsband 12a der Reparaturstation 13 oder über das Rückführband 14 und das Transportband 2 zu dem Vorreiniger 10 zurückgeführt wird.

Nach dem Vorreiniger 10 durchläuft das Faß 1 weitere Reinigungsstationen 15, 16. Da in den Reinigungsstationen 15, 16 auftretende Fehler mit überwiegender Wahrscheinlichkeit nur noch maschinen- und/oder umgebungsbedingt sind, wird bei Feststellung eines solchen Fehlers das Faß 1 über Ausstoßbänder 17, 18 dem Rückführband 14 zugeführt, um es vor dem Vorreiniger 10 wieder in das Transportband 2 einzuschleusen.

Nach dem Reinigungsvorgang wird das Faß 1 in einer Füllstation 19 mit Produktflüssigkeit, insbesondere mit Bier, ge- füllt. Nach Durchlaufen der Füllstation 19 wird der Füllprozeß mit einer Waage 20 überprüft. Wird mit der Waage 20 eine Unterfüllung des Fasses 1 festgestellt, oder trat in der Füllstation 19 ein anderer Fehler auf, so wird das Faß 1 über ein Ausstoßband 21 dem Rückführband 14 zugeführt, um es vor dem Vorreiniger 10 wieder in das Transportband 2 einzuschleusen.

Nach dem Füllen wird in einer Leckage-Kontrollstation 22 überprüft, ob das Fitting des Fasses 1 undicht ist, da das Fitting beim Schließen nach dem Reinigungs- oder Füllvorgang beschädigt werden kann. Wird eine Leckage festgestellt, so handelt es sich um einen faßbedingten Fehler. Das Faß 1 wird daher über ein Ausstoßband 23 dem Aussonderungsband 12 a zugeführt, um es zu der Reparaturstation 13 zu transportieren.

Insbesondere im Fall einer Unterfüllung des Fasses 1 oder einer Leckage des Fittings befindet sich in dem Faß 1 aber noch ordnungsgemäße Produktflüssigkeit, insbesondere Bier. Um diese Produktflüssigkeit wiederzugewinnen, wird das Faß 1 bei der Rückführung zu dem Transportband 2 über das Rückführband 14 bzw. bei der Aussonderung über das Ausstoßband 23 Dekantierstationen 24 bzw. 25 zugeführt, in denen das Faß 1 entleert wird. Die dabei gewonnene Produktflüssigkeit kann zum Füllen weiterer Fässer 1 wiederverwendet werden.

Durch die automatische Behandlung fehlerhafter Fässer 1 und vor allem die Unterscheidung in faßbedingte Fehler, die zu einer Aussonderung zu den Reparaturstationen 6, 13 führen, und maschinen- und/oder umgebungsbedingte Fehler, die eine erneute Verwendung des Fasses 1 ermöglichen, kann der Personalaufwand bei dem Betreiben einer Abfüllanlage erheblich reduziert werden. Die Abfüllanlage muß nun im wesentlichen nur noch überwacht werden, was auch bei leistungsstarken Anlagen durch eine einzige Bedienungsperson möglich ist.

### Bezugszeichenliste:

- 1: Faß
- 2: Transportband
- 3: Wender
- 4: Ausstoßer
- 5: Aussonderungsband
- 6: Reparaturstation
- 7: Schutzkappenentfernungsstation
- 8: Ausstoßer
- 9: Ausstoßband
- 10: Vorreiniger
- 11: Ausstoßer
- 12: Ausstoßband
- 12a: Aussonderungsband
- 13: Reparaturstation
- 14: Rückführband
- 15: Reinigungsstation
- 16: Reinigungsstation
- 17: Ausstoßband
- 18: Ausstoßband
- 19: Füllstation
- 20: Waage
- 21: Ausstoßband
- 22: Leckage-Kontrollstation
- 23: Ausstoßband
- 24: Dekantierstation
- 25: Dekantierstation
- A: Aufgabestation
- E: Entnahmestation

## Patentansprüche

1. Verfahren zur Steuerung von Fässern, insbesondere von Kegs, in Reinigungs- und/oder Abfüllanlagen ,bei dem die Fässer (1) auf Behandlungsstationen gereinigt und/oder befüllt werden, wobei vor, an und/oder nach den Behandlungsstationen Funktionen und/oder Eigenschaften der Fässer (1) sowie der Reinigungs- und/oder Füllvorgang überprüft werden, und bei dem das überprüfte Faß (1) ausgesondert wird, wenn bei der Überprüfung ein Fehler festgestellt wird, **dadurch gekennzeichnet,** daß bei der Überprüfung des Fasses (1) oder des Reinigungs- und/oder Füllvorgangs in Abhängigkeit von der überprüften Funktion oder Eigenschaft festgelegt wird, ob ein ggfs. festgestellter Fehler faß-, maschinen- und/oder umgebungsbedingt ist, und daß bei Feststellung eines maschinen- und/oder umgebungsbedingten Fehlers das ausgesonderte Faß (1) automatisch wieder dem Produktionsfluß der Anlage zugeführt wird.

2. Verfahren nach Anspruch 1, **dadurch gekennzeichnet,** daß die aufgrund von maschinen- und/oder umgebungsbedingten Fehlern ausgesonderten Fässer (1) dem Einlauf der Anlage, insbesondere dem Einlauf eines Vorreinigers (10) oder einer ersten Innenreinigungsstation, zugeführt werden.

3. Verfahren nach Anspruch 1 oder 2, **dadurch gekennzeichnet,** daß die an nach dem Vorreiniger (10) bzw. der ersten Innenreinigungsstation angeordneten Behandlungsstationen ausgesonderten Fässer (1) dem Einlauf der Anlage, insbesondere vor dem Vorreiniger (10) bzw. der ersten Innenreinigungsstation wieder in den Produktionsfluß der Anlage eingeschleust werden.

4. Verfahren nach einem der Ansprüche 1 bis 3, **dadurch gekennzeichnet,** daß die aufgrund von faßbedingten Fehlern ausgesonderten Fässer (1) automatisch einer Reparaturstation (6, 13) zugeführt werden.

5. Verfahren nach einem der Ansprüche 1 bis 4, **dadurch gekennzeichnet,** daß bei Feststellung eines durch einen erneuten Durchlauf durch eine Behandlungsstation behebbaren Fehlers das Faß (1) automatisch wieder dem Einlauf der Behandlungsstation zugeführt wird, an der der Fehler festgestellt wurde.

6. Verfahren nach einem der Ansprüche 1 bis 5, **dadurch gekennzeichnet,** daß die bei oder nach dem Füllen ausgesonderten Fässer (1) vor einer Wiedereinschleusung in den Produktionsfluß der Anlage oder Überführung zu der Reparaturstation (6, 13) einer Dekantierstation (24, 25) zugeführt werden, in der die Fässer (1) entleert werden.

7. Verfahren nach Anspruch 6, **dadurch gekennzeichnet,** daß in der Dekantierstation (24, 25) gewonnene Produktflüssigkeit zur Befüllung anderer Fässer (1) verwendet wird.

8. Reinigungs- und/oder Abfüllanlage zur Durchführung eines Verfahrens nach einem der Ansprüche 1 bis 7 mit einem Transportband (2) für den Transport von Fässern, insbesondere von Kegs, zu Behandlungsstationen für die Reinigung und/oder Füllung der Fässer (1), mit Kontrolleinrichtungen zur Überprüfung der Funktionen und Eigenschaften der Fässer (1) sowie des Reinigungs- und/oder Füllvorgangs, und mit mit dem Transportband (2) verbundenen Ausstoßbändern (5, 9, 12, 12a, 17, 18, 21, 23), über welche die Fässer (1), bei denen ein Fehler festgestellt wurde, von dem Transportband (2) entfernbar sind, **dadurch gekennzeichnet,** daß die Ausstoßbänder (5, 9, 12, 12a, 17, 18, 21, 23) mit dem Einlauf der Anlage und/oder einer Reparaturstation (6, 13) in Verbindung stehen, und daß die Ausstoßbänder (9, 12, 17, 18, 21), über welche die Fässer (1) aufgrund von maschinen- und/oder umgebungsbedingten Fehlern von dem Transportband (2) entfernt werden, in ein Rückführband (14) münden, über das die Fässer (1) dem Einlauf der Anlage zugeführt werden.

9. Anlage nach Anspruch 8, **dadurch gekennzeichnet,** daß das Rückführband (14) vor einem Vorreiniger (10) in das Transportband (2) mündet.

10. Anlage nach einem der Ansprüche 8 oder 9, **dadurch gekennzeichnet,** daß die Aussonderungsbänder (5, 12a) für die aufgrund von faßbedingten Fehlern ausgesonderten Fässer (1) direkt zu einer Reparaturstation (6, 13) führen.

11. Anlage nach einem der Ansprüche 8 bis 11, **gekennzeichnet durch** eine Dekantierstation (24, 25) für die Rückgewinnung der Produktflüssigkeit aus ausgesonderten Fässern (1).

## Claims

1. Method of controlling barrels, in particular kegs, in cleaning and/or filling installations, in which the barrels (1) are cleaned and/or filled at treatment stations, functions and/or properties of the barrels (1) and of the cleaning and/or filling process being checked upstream of, at and/or downstream of the treatment stations, and in which the checked barrel (1) is rejected if a defect is detected during checking, characterised in that, during the checking of the barrel (1) or of the cleaning and and/or filling process, it is determined in accordance with the function or property checked whether any defect detected is due to the barrel, the machine and/or the environment, and that if a defect due to the machine and/or the environment is detected, the rejected barrel (1) is returned automatically to the production flow of the installation.

2. Method according to claim 1, characterised in that the barrels (1) rejected as a result of defects due to the machine and/or the environment are conveyed to the inlet of the installation, in particular the inlet of a precleaner (10) or a first internal cleaning station.

3. Method according to claim 1 or claim 2, characterised in that the barrels (1) rejected at treatment stations arranged downstream of the precleaner (10) or the first internal cleaning station are returned to the production flow of the installation at the inlet of the installation, in particular upstream of the precleaner (10) or the first internal cleaning station.

4. Method according to one of claims 1 to 3, characterised in that the barrels (1) rejected as a result of defects due to the barrel are conveyed automatically to a repair station (6, 13).

5. Method according to one of claims 1 to 4, characterised in that if the defect detected can be removed by sending the barrel back through a treatment station, the barrel (1) is returned automatically to the inlet of the treatment station at which the defect was detected.

6. Method according to one of claims 1 to 5, characterised in that the barrels (1) rejected during or after filling are conveyed to a decanting station (24, 25) where the barrels (1) are emptied before being returned to the production flow of the installation or transferred to the repair station (6, 13).

7. Method according to claim 6, characterised in that product liquid recovered in the decanting station (24, 25) is used to fill other barrels (1).

8. Cleaning and/or filling installation for carrying out a method according to one of claims 1 to 7, comprising a conveyor belt (2) for conveying barrels, in particular kegs, to treatment stations for the cleaning and/or filling of the barrels (1), control means for checking the functions and properties of the barrels (1) and of the cleaning and/or filling process, and ejector belts (5, 9, 12, 12a, 17, 18, 21, 23) connected to the conveyor belt (2) and by means of which the barrels (1) in which a defect has been detected can be removed from the conveyor belt (2), characterised in that the ejector belts (5, 9, 12, 12a, 17, 18, 21, 23) are connected to the inlet of the installation and/or a repair station (6, 13) and that the ejector belts (9, 12, 17, 18, 21) by means of which the barrels (1) are removed from the conveyor belt (2) as a result of defects due to the machine and/or the environment lead to a return belt (14) by means of which the barrels (1) are conveyed to the inlet of the installation.

9. Installation according to claim 8, characterised in that the return belt (14) leads to the conveyor belt (2) upstream of a precleaner (10).

10. Installation according to one of claims 8 or 9, characterised in that the rejection belts (5, 12a) for the barrels (1) rejected as a result of defects due to the barrel lead directly to a repair station (6, 13).

11. Installation according to one of claims 8 to 11, characterised by a decanting station (24, 25) for recycling the product liquid from rejected barrels (1).

## Revendications

1. Procédé de commande de fûts, notamment de tonnelets, dans des installations de nettoyage et/ou de remplissage, dans lequel les fûts (1) sont nettoyés et/ou remplis dans des postes de traitement, des fonctions et/ou des caractéristiques des fûts (1) ainsi que le processus de nettoyage et/ou de remplissage étant contrôlés en amont, dans et/ou en aval des postes de traitement, et dans lequel le fût (1) contrôlé est isolé lorsqu'un défaut a été détecté lors du contrôle, caractérisé par le fait que lors du contrôle du fût (1) ou du processus de nettoyage et/ou de remplissage, en fonction de la fonction ou de la caractéristique contrôlée, on détermine si un défaut constaté est dû au fût, à la machine et/ou à l'environnement et par le fait que, en cas de détection d'un défaut dû à la machine et/ou à l'environnement, le fût (1) isolé est réintroduit automatiquement dans le flux de production de l'installation.

2. Procédé selon la revendication 1, caractérisé par le fait que les fûts (1) isolés par suite de défauts dûs à la machine et/ou à l'environnement sont amenés à l'entrée de l'installation, notamment à l'entrée d'un dispositif de prélavage (10) ou d'un premier poste de nettoyage intérieur.

3. Procédé selon la revendication 1 ou 2, caractérisé par le fait que les fûts (1) isolés dans des postes de traitement situés en aval du dispositif de prélavage (10) ou du premier poste de nettoyage intérieur sont réintroduits dans le flux de production de l'installation à l'entrée de ladite installation, notamment en amont du dispositif de prélavage (10) ou du premier poste de nettoyage intérieur.

4. Procédé selon une des revendications 1 à 3, caractérisé par le fait que les fûts (1) isolés pour des défauts dûs au fût lui-même sont acheminés automatiquement vers un poste de réparation (6, 13).

5. Procédé selon une des revendications 1 à 4, caractérisé par le fait que lorsqu'un défaut pouvant être éliminé par un nouveau passage dans un poste de traitement est détecté, le fût (1) est automatiquement ramené à l'entrée du poste de traitement au niveau duquel le défaut a été détecté.

6. Procédé selon une des revendications 1 à 5, caractérisé par le fait que les fûts (1) isolés lors du remplissage ou après le remplissage, avant leur réintroduction dans le flux de production de l'installation ou avant leur transfert dans le poste de réparation (6, 13), sont acheminés vers un poste de décantation (24, 25) dans lequel lesdits fûts (1) sont vidés.

7. Procédé selon la revendication 6, caractérisé par le fait que le produit liquide récupéré dans le poste de décantation (24, 25) est utilisé pour le remplissage d'autres fûts (1).

8. Installation de nettoyage et/ou de remplissage pour la mise en oeuvre d'un procédé selon une des revendications 1 à 7, avec une bande transporteuse (2) pour le transport de fûts, notamment de tonnelets, vers des postes de traitement pour le nettoyage et/ou le remplissage des fûts (1), avec des dispositifs de contrôle pour le contrôle des fonctions et des caractéristiques des fûts (1) ainsi que du processus de nettoyage et/ou de remplissage et avec des bandes d'évacuation (5,9,12, 12a, 17,18,21,23) qui communiquent avec la bande transporteuse (2) et par l'intermédiaire desquelles les fûts (1) dans lesquels un défaut a été détecté peuvent être enlevés de la bande transporteuse (2), caractérisée par le fait que les bandes d'évacuation (5,9,12, 12a, 17,18,21,23) communiquent avec l'entrée de l'installation et/ou un poste de réparation (6, 13) et par le fait que le bandes d'évacuation (5,9,12, 12a, 17,18,21), par l'intermédiaire desquelles les fûts isolés à la suite de défauts dûs à la machine et/ou à l'environnement sont évacués de la bande transporteuse (2), débouchent sur une bande de recyclage (14) par l'intermédiaire de laquelle les fûts (1) sont ramenés à l'entrée de l'installation.

9. Installation selon la revendication 8, caractérisée par le fait que la bande de recyclage (14) débouche dans la bande transporteuse (2), en amont d'un dispositif de prélavage (10).

10. Installation selon une des revendications 8 ou 9, caractérisée par le fait que les bandes d'évacuation (5, 12a) pour les fûts (1) isolés à là suite de défauts dûs au fût lui-même mènent directement à un poste de réparation (6, 3).

11. Installation selon une des revendications 8 à 10, caractérisée par un poste de décantation (24, 25) pour la récupération du produit liquide des fûts isolés (1).
